# EUROPÄISCHE PATENTANMELDUNG

(11) **EP 1 195 118 A1**
(43) Veröffentlichungstag der Anmeldung: **10.04.2002**
(21) Anmeldenummer: 01119551.8
(22) Anmeldetag: 14.08.2001
(51) Int. Cl.: A47F 10/06

(54) **Verfahren zur gastronomischen Präsentation von Lebens- und Genussmitteln**

(30) Priorität: 14.08.2000 DE 10039654; 06.03.2001 DE 10110721
(71) Anmelder: Löffelhardt, Peter, 07545 Gera (DE); Lange, Hans Joachim, 6645 Brione s.M. (CH); Zimmermann, Horst, 5013 Niedergösgen (CH)
(72) Erfinder:
(74) Vertreter: Kruspig, Volkmar, Dipl.-Ing.

(57) **Zusammenfassung**

Die Erfindung betrifft ein Verfahren zur gastronomischen Präsentation von Lebens- und Genußmitteln.
Innerhalb eines geschlossenen Konzepts erfolgt ein dekoratives Anbieten und Lagern oder Zwischenlagern des Getränks, insbesondere eine oder mehrere Biersorten, mittels transparenten, beleuchteten, zentral angeordneten Behältnissen in einer mindestens optisch kühl wirkenden Umgebung. Weiterhin erfolgt ein Frisch- oder Fertigbacken sowie verzehrfertiges Anbieten dieser Backwaren, insbesondere Brot, wobei das Backen mittels eines Flammschaubackofens vorgenommen wird, welcher im Kontrast zur Umgebung des Anbietens des oder der kühlen Getränke aufgestellt oder angeordnet ist.

## Beschreibung

Die Erfindung betrifft ein Verfahren zur gastronomischen Präsentation von Lebens- und Genußmitteln innerhalb eines geschlossenen Konzepts in seiner Definition nach Patentanspruch 1.

Seit vielen Jahren sind die unterschiedlichen Fast-Food-Konzepte bekannt, die auf eine im Durchschnitt recht kurze Verweildauer des Gastes abstellen, wobei die Art der Präsentation der zu verzehrenden Waren und deren Ingredienzen nicht unumstritten ist.

In vielen Fällen kommt es bei Schnellimbiß-Restaurants zu einer sehr kalorienintensiven Nahrungsaufnahme, ohne daß die Möglichkeit besteht, die sensorischen Qualitäten - sofern vorhanden - der Speisen und/oder Getränke in der gebotenen Weise aufzunehmen.

Aus dem Vorgenannten ist es daher Aufgabe der Erfindung, ein weiterentwickeltes, neues Verfahren zur gastronomischen Präsentation von Lebens- und Genußmitteln anzugeben, welches auf ein in sich geschlossenes Konzept abstellt, das sowohl die betreffenden Speisen und/oder Getränke dekorativ präsentieren soll als auch eine Erfassung der sensorischen Qualitäten ausgehend von den dargebotenen Produkten ermöglicht.

Die Lösung der Aufgabe der Erfindung erfolgt mit einem Verfahren zur gastronomischen Präsentation von Lebens- und Genußmitteln innerhalb eines geschlossenen Konzepts, wobei zum einen auf ein dekoratives Anbieten und Lagern oder Zwischenlagern des Getränks, insbesondere eines oder mehrerer Biersorten, mittels transparenten, beleuchteten, zentral angeordneten Behältnissen in einer mindestens optisch kühl wirkenden Umgebung abgestellt wird und andererseits ein Frisch- oder Fertigbacken sowie verzehrfertiges Anbieten von Backwaren, insbesondere Brot mindestens einer Sorte erfolgt, wobei das Backen mittels eines Flammschaubackofens vorgenommen wird, welcher im Kontrast zur Umgebung des Anbietens des oder der kühlen Getränke aufgestellt oder angeordnet ist.

Durch ein spezifisches unterschiedliches Beleuchten der Bereiche zum Lagern und/oder Anbieten des Getränks und der Backware werden zwei Erlebnisbereiche im Sinne von kalt/warm oder kühl/erfrischend und frisch, deftig, knusprig geschaffen.

Verfahrensseitig wird weiterhin auf ein intensives Verströmen von Geruch frischer Backware, insbesondere frischgebackenem Brot im Präsentationsraum abgestellt, wobei dies mit entsprechenden Belüftungseinrichtungen möglich ist.

Im gleichen Sinn kann zusätzlich, temporär und gezielt ein Verströmen von Backgerüchen außerhalb des Präsentationsraums, insbesondere hin zur öffentlichen Verkehrsfläche erfolgen, so daß Bedürfnisse geweckt werden.

Für die Präsentation der Getränke bzw. dem Getränkeverzehr ist die Verwendung beleuchteter oder selbstleuchtender oder mit einem Leuchtmittel versehener Ausschankgläser vorgesehen.

Die Leuchtmittel emittieren hierbei Strahlung mit einer Wellenlänge im Bereich des blauen Lichts.

Wie dargelegt, besteht die Möglichkeit, in den Gläserböden Leuchtmittel, z.B. lichtemittierende Dioden anzuordnen, die über ein Sekundärelement oder einen Kondensator mit Strom versorgt werden. Das Sekundärelement kann dann kurzzeitig im Bereich des Drehsims nach dem Reinigen der Gläser aufgeladen werden.

Im Sinn des erfindungsgemäßen Konzepts liegt es, eine zusätzliche optische und/oder akustische Präsentation über die Geschichte, Kultur und Herstellung oder Zubereitung von Bier und Brot mittels audiovisueller Mittel anzubieten.

Gleichfalls besteht die Möglichkeit, die Gäste beim Endbereiten des Backwerks im Sinn eines weiteren Erlebnisbereichs mitwirken zu lassen.

Die Erfindung soll nachstehend anhand eines Ausführungsbeispiels unter Zuhilfenahme von Figuren näher erläutert werden.

Hierbei zeigen:
- Fig. 1: eine Darstellung eines möglichen Schaubackofens mit Möglichkeiten zur Präsentation fertiggestellter Backwaren;
- Fig. 2: eine Möglichkeit der Präsentation der gekühlten Gläser als Teil einer Schankanlage; und
- Fig. 3: ein beispielhafter Grundriß eines Präsentations- und Gastraums gemäß dem Konzept "Bier & Brot".

Wie aus den zeichnerischen Darstellungen gemäß Ausführungsbeispiel ersichtlich, beruht das vorgestellte erfindungsgemäße Konzept weitgehend auf der dekorativen Präsentation sowohl des Bieres als auch des Brotes. Erfindungsgemäß wird mittels einer dekorativen Zapfanlage, versehen mit Glasfässern, das Bier quasi sichtbar gemacht, um entsprechend positive Impulse auf den Gast auszuüben. Vorgekühlte Biergläser werden sichtbar in transparenten Kühlschränken präsentiert und assoziieren die nötige Frische- und Kühlwirkung, die für den Biergenuß sehr animierend ist.

Weiterhin wird frischgebackenes Brot dem Gast offeriert, wobei auf verschiedene Brotsorten, insbesondere herzhafter Art abgestellt wird. Diese Brotsorten werden vor den Augen der Gäste fertig gebacken. Bevorzugt haben die Brote die Größe von Baguette-Broten, die in Scheiben geschnitten und mit verschiedenen Brotaufstrichen im Angebot stehen.

Die besondere Animation, die durch das Brotangebot ausgeht, erfolgt durch den Backofen, der mit einer z.B. Gasflammen-Befeuerung den Backvorgang sichtbar macht, welcher durch eine Glastür oder dergleichen Sichtscheibe verfolgt werden kann.

Dabei wird dafür Sorge getragen, daß der vom frischgebackenen Brot ausgehende Duft in den Gastraum gezielt verströmt wird, um über den Geruch ein Verzehrbedürfnis zu wecken.

Wie aus den Figuren ersichtlich, befindet sich der Brotbackofen 1 an zentraler Stelle, und zwar gegenüber einem ebenfalls zentral angeordneten gläsernen und beleuchteten Schau-Bierfaß 2.

Seitlich vom Brotbackofen 1 beabstandet sind schrankartige Glaskühler 3 befindlich.
Sitzplätze 4 der Gäste befinden sich nach Art einer Bar um den Tresenbereich 5 gruppiert.

Die Zielelemente können je nach Region oder Land übernommen bzw. adaptiert werden, so daß z.B. ein besonders interessanter Kontrast der klassischen Nahrungs- und Genußmittel Bier & Brot dann gegeben ist, wenn auf ein sehr futuristisches, klares Design zurückgegriffen wird. Ebenso dürften aber auch Gestaltungen nach Art des Jugendstils oder der sogenannten Gründerzeit außerordentlich ansprechend sein.

### Bezugszeichenliste

- 1: Brotbackofen bzw. Schaubackofen
- 2: Schau-Bierfaß
- 3: Glaskühler
- 4: Sitzplätze
- 5: Tresenbereich

## Patentansprüche

1. Verfahren zur gastronomischen Präsentation von Lebens- und Genußmitteln innerhalb eines geschlossenen Konzepts mit folgenden Schritten:
- dekoratives Anbieten und Lagern oder Zwischenlagern des Getränks, insbesondere einer oder mehrerer Biersorten, mittels transparenten, beleuchteten, zentral angeordneten Behältnissen in einer mindestens optisch kühl wirkenden Umgebung;
- Frisch- oder Fertigbacken sowie verzehrfertiges Anbieten von Backwaren, insbesondere Brot mindestens einer Sorte, wobei das Backen mittels eines Flammschaubackofens erfolgt, welcher im Kontrast zur Umgebung des Anbietens des oder der kühlen Getränke aufgestellt oder angeordnet ist.

2. Verfahren nach Anspruch 1,
**gekennzeichnet durch**
spezifisches unterschiedliches Beleuchten der Bereiche zum Lagern und/oder Anbieten des Getränks und/oder der Backware.

3. Verfahren nach Anspruch 1 oder 2,
**gekennzeichnet durch**
intensives, **durch** Belüftungsmittel unterstütztes Verströmen von Geruch frischer Backware, insbesondere Brot im Präsentationsraum.

4. Verfahren nach Anspruch 3,
**gekennzeichnet durch**
zusätzliches temporäres und gezieltes Verströmen von Backgerüchen außerhalb des Präsentationsraums, insbesondere hin zur öffentlichen Verkehrsfläche.

5. Verfahren nach einem der vorangegangenen Ansprüche, **gekennzeichnet durch**
die Verwendung beleuchteter oder selbstleuchtender oder mit einem Leuchtmittel versehener Ausschankgläser.

6. Verfahren nach Anspruch 5,
**dadurch gekennzeichnet, daß**
die Leuchtmittelstrahlung mit einer Wellenlänge im Bereich des blauen Lichtes emittieren.

7. Verfahren nach Anspruch 5 oder 6,
**dadurch gekennzeichnet, daß**
in den Gläserböden Leuchtmittel integriert sind.

8. Verfahren nach einem der vorangegangenen Ansprüche, **gekennzeichnet durch**
zusätzliche optische und/oder akustische Präsentationen über die Geschichte, Kultur und Herstellung oder Zubereitung von Bier und Brot mittels audiovisueller Mittel.

9. Verfahren nach einem der vorangegangenen Ansprüche, **gekennzeichnet durch**
aktive Mitwirkung der Gäste beim Endbereiten des Backwerks und/oder Getränks.
